# FASCICULE DE BREVET EUROPEEN

(11) **EP 3 382 128 B1**
(45) Date de publication et mention de la délivrance du brevet: **29.04.2020**
(21) Numéro de dépôt: 17163213.6
(22) Date de dépôt: 28.03.2017
(51) Int. Cl.: E05B 17/20, E05C 9/02

(54) **CRÉMONE POUR SYSTÈME DE VERROUILLAGE D'UN DISPOSITIF DE FERMETURE D'UNE OUVERTURE D'UNE CONSTRUCTION**
TREIBSTANGENBESCHLAG FÜR VERRIEGELUNGSSYSTEM EINER SCHLIESSVORRICHTUNG EINES ÖFFNUNGSELEMENTS EINES GEBÄUDES
ESPAGNOLETTE FOR LOCKING SYSTEM OF A DEVICE FOR CLOSING AN OPENING OF A BUILDING

(43) Date de publication de la demande: 03.10.2018
(73) Titulaire: FERCO, 57445 Reding (FR)
(72) Inventeur: ALVAREZ, Eric, 57870 HOMMERT (FR)
(74) Mandataire: Cabinet Bleger-Rhein-Poupon

(56) Documents cités:
- EP-A1- 1 026 352
- EP-A1- 2 918 755
- FR-A1- 2 893 656

## Description

La présente invention a trait à une crémone pour un système de verrouillage d'un dispositif de fermeture.

Cette invention concerne le domaine du bâtiment et, plus particulièrement, celui de la fabrication de la quincaillerie destinée à équiper un dispositif de fermeture d'une ouverture d'une construction comme une porte, une fenêtre, une porte-fenêtre ou analogue.

L'on connait, d'ores et déjà, des telles crémones pour un système de verrouillage d'un dispositif de fermeture.

Une telle crémone comporte un boîtier destiné à être positionné à l'intérieur d'un logement que comporte le dispositif de fermeture, plus particulièrement l'ouvrant d'un tel dispositif de fermeture. Cette crémone comporte, également, un fouillot, monté au moins en rotation à l'intérieur du boîtier, ceci selon un axe de rotation ainsi qu'entre une position de déverrouillage et une position de verrouillage. Ce fouillot comporte une denture ainsi qu'une ouverture pour recevoir un carré de transmission. Ladite crémone comporte, encore, une tringle, mobile en translation par rapport au boîtier selon une direction de translation, ceci entre une position de déverrouillage et une position de verrouillage. Cette tringle comporte une crémaillère en prise avec la denture du fouillot, ceci pour un entraînement en translation de cette tringle sous l'impulsion d'une rotation du fouillot. Cette tringle comporte ou est reliée à une tringle de manœuvre qui comporte au moins un organe de verrouillage conçu pour coopérer avec au moins une gâche, que comporte le système de verrouillage, et qui équipe, plus particulièrement, le dormant du dispositif de fermeture.

Lors d'une tentative d'effraction, un individu est susceptible d'exercer une contrainte directement sur la tringle ou sur les organes de verrouillage, ceci par l'intermédiaire d'un outil comme un tournevis ou analogue. Cette contrainte a pour effet de provoquer le déplacement de la tringle hors de sa position de verrouillage et dans sa position de déverrouillage. Il en résulte un déverrouillage du système de verrouillage ce qui permet l'ouverture du dispositif de fermeture.

Dans le cas particulier des dispositifs de fermeture conçus pour autoriser un maintien temporaire de l'ouvrant dans différentes positions préférentielles (ouvert, fermé, entrebâillé ou encore oscillo-battant, ouvert à la française, fermé), il est usuel de faire appel à des moyens additionnels élastiques liés aux moyens de verrouillage, ceci pour réaliser les fonctions de maintien temporaire dans ces différentes positions. Cependant, pour éviter à un utilisateur d'exercer des efforts de manœuvre disproportionnés à chaque manœuvre d'ouverture ou de fermeture, ces moyens élastiques présentent une capacité de maintien limitée. Il a, donc, été nécessaire de compléter ces dispositifs de fermeture avec des moyens antieffraction, qui immobilisent temporairement les moyens de verrouillage dans des positions adoptées par ces moyens de verrouillage lorsque l'ouvrant adopte les positions préférentielles, et qui s'opposent à tout mouvement ou à toute tentative d'ouverture qui résulterait d'une contrainte exercée directement sur ces moyens de verrouillage dans le cadre d'une effraction. Cependant, ces moyens antieffraction présentent de nombreux inconvénients. En particulier, ces moyens antieffraction font appel à de nombreux composants de sorte qu'ils sont particulièrement complexes. Ces moyens antieffraction peuvent, également, mettre en œuvre des frottements importants de glissement sous charge entre les composants des moyens de verrouillage ce qui pénalise les manœuvres d'ouverture et de fermeture.

Le document EP 2 918 755 A1 divulgue une crémone pour un système de verrouillage d'un dispositif de fermeture d'une ouverture d'une construction. Cette crémone comporte des moyens de logement pour loger le carré de transmission à l'intérieur de l'ouverture du fouillot, ceci avec un jeu transversal selon une direction transversale par rapport à l'axe de rotation du fouillot. Cette crémone comporte, aussi, des moyens de montage pour monter le fouillot à l'intérieur du boîtier, ceci avec un jeu longitudinal selon une direction parallèle à la direction de translation de la tringle. Ces moyens de montage comportent, d'une part, deux moyeux que comporte le fouillot latéralement et de part et d'autre, d'autre part, deux logements, que comporte de part et d'autre le boîtier, qui s'étendent chacun selon un axe parallèle à la direction de translation de la tringle, et à l'intérieur desquels s'étendent lesdits moyeux. Cette crémone est configurée en sorte que, lorsque le fouillot est en position de verrouillage, le jeu transversal et le jeu longitudinal s'étendent selon une même direction, ceci pour autoriser un déplacement en translation du fouillot par rapport au boîtier. Dans ce document, l'un des moyeux présente une enveloppe dont le rayon n'est pas constant mais varie en direction de sa circonférence et présente une marche qui définit une surface de butée. Également, l'un des logements présente une surface interne qui s'écarte d'une trajectoire circulaire et comporte, d'une part, un support pour la réception d'un élément ressort et, d'autre part, une butée, que comporte le support, et qui est configurée pour coopérer avec la surface de butée de la marche.

La présente invention se veut de remédier aux inconvénients des crémones de l'état de la technique.

A cet effet, l'invention concerne une crémone pour un système de verrouillage d'un dispositif de fermeture d'une ouverture d'une construction.

Cette crémone comporte, d'une part, un boîtier, d'autre part, un fouillot, monté au moins en rotation à l'intérieur du boîtier selon un axe de rotation ainsi qu'entre une position de déverrouillage et une position de verrouillage, et comportant une denture ainsi qu'une ouverture pour recevoir un carré de transmission et, d'autre part encore, une tringle, mobile en translation par rapport au boîtier selon une direction de translation, et comportant une crémaillère en prise avec la denture du fouillot.

Cette crémone est caractérisée par le fait que, d'une part, elle comporte des moyens de logement pour loger le carré de transmission à l'intérieur de l'ouverture du fouillot, ceci avec un jeu transversal selon une direction transversale par rapport à l'axe de rotation du fouillot, d'autre part, elle comporte des moyens de montage pour monter le fouillot à l'intérieur du boîtier, ceci avec un jeu longitudinal selon une direction parallèle à la direction de translation de la tringle et, d'autre part encore, elle est configurée en sorte que, lorsque le fouillot est en position de verrouillage, le jeu transversal et le jeu longitudinal s'étendent selon une même direction, ceci pour autoriser un déplacement en translation du fouillot par rapport au boîtier.

Une autre caractéristique de l'invention consiste en ce que les moyens de logement sont constitués par l'ouverture, que comporte le fouillot, qui présente une forme rectangulaire, et qui comporte, d'une part, des petits côtés qui présentent une longueur sensiblement égale à celle des côtés du carré de transmission et, d'autre part, des grands côtés qui présentent une longueur supérieure à celle des petits côtés de l'ouverture

Les moyens de montage comportent, d'une part, deux moyeux, que comporte le fouillot latéralement et de part et d'autre, et qui adoptent chacun une forme circulaire et, d'autre part, deux logements, que comporte de part et d'autre le boîtier, qui adoptent chacun une forme oblongue, qui s'étendent chacun selon un axe parallèle à la direction de translation de la tringle, et à l'intérieur desquels s'étendent lesdits moyeux.

De plus, le jeu transversal est au moins égal au jeu longitudinal.

L'invention concerne, également, un système de verrouillage pour un dispositif de fermeture d'une ouverture d'une construction, ce système de verrouillage comportant une crémone et un carré de transmission. Ce système de verrouillage est caractérisé par le fait que la crémone présente les caractéristiques décrites ci-dessus.

Ainsi, dans cette crémone, le carré de transmission est logé à l'intérieur de l'ouverture du fouillot avec un jeu transversal tandis que ce fouillot est logé à l'intérieur du boîtier avec un jeu longitudinal. En position de verrouillage du fouillot, le jeu transversal et le jeu longitudinal s'étendent dans la même direction ce qui autorise une translation du fouillot par rapport au boîtier. Aussi, dans le cadre d'une effraction, une contrainte d'effraction, exercée directement sur la tringle ou sur un organe de verrouillage associé à cette tringle, a pour effet de provoquer une telle translation, par rapport au boîtier, du fouillot qui adopte, alors, une position de blocage en rotation. Un tel blocage en rotation du fouillot empêche, avantageusement et lorsqu'une contrainte d'effraction est exercée, un déplacement en translation, de la position de verrouillage vers la position de déverrouillage, de la tringle et, donc, de l'organe de verrouillage. Ce dernier reste, donc et malgré une telle contrainte d'effraction, dans une position de verrouillage ce qui permet de garantir le verrouillage du système de verrouillage et, donc, du dispositif de fermeture.

On observera que ce résultat est atteint grâce aux caractéristiques techniques particulières de la crémone conforme à la présente invention. En fait, ces caractéristiques techniques particulières concernent des aménagements spécifiques (jeu transversal et jeu longitudinal) et astucieux que présentent des éléments traditionnels (le fouillot et le boitier) que comporte une crémone. Aussi et de manière avantageuse, la crémone selon l'invention intègre des éléments traditionnels mais qui présentent, cependant, de tels aménagements.

Un autre avantage consiste en ce que la crémone conforme à l'invention intègre un nombre limité de pièces (notamment le même nombre de pièces qu'une crémone traditionnelle dépourvue de moyens antieffraction spécifiques) et constitue, donc, une simplification notable par rapport aux crémones antieffraction de l'état de la technique.

Encore un autre avantage consiste en ce que la crémone conforme à l'invention, de par ses caractéristiques techniques particulières, n'occasionne pas de frottements de glissement sous charge qui pourraient pénaliser la manipulation du dispositif de fermeture.

Finalement et étant donné que la crémone selon l'invention intègre des éléments traditionnels (bien que présentant des aménagés), cette crémone est susceptible de se substituer facilement et à moindres frais à des crémones classiques, voire de remplacer de telles crémones, notamment dans le cadre d'une rénovation ou d'une amélioration de la sécurité d'une construction.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée, de côté et partielle d'un système de verrouillage comportant une crémone conforme à l'invention, ceci dans une position de déverrouillage ;
- la figure 2 est une vue schématisée, en perspective et partielle du système de verrouillage illustré figure 1 ;
- la figure 3 est une vue schématisée, de côté et partielle d'un système de verrouillage comportant une crémone conforme à l'invention, ceci dans une position de verrouillage et de déblocage en rotation du fouillot ;

- la figure 4 est une vue schématisée, en perspective et partielle du système de verrouillage illustrée figure 3 ;
- la figure 5 est une vue schématisée, de côté et partielle d'un système de verrouillage comportent une crémone conforme à l'invention, sur laquelle est exercée une contrainte, notamment d'effraction, et dans laquelle le fouillot adopte une position de verrouillage et de blocage en rotation et ;
- la figure 6 est une vue schématisée, de côté, en coupe et partielle du boîtier (en traits pleins) et du fouillot (en pointillés) de la crémone conforme à l'invention, sur laquelle est exercée une contrainte, notamment d'effraction, et dans laquelle le fouillot adopte une position de verrouillage et de blocage en rotation.

La présente invention concerne le domaine du bâtiment et, plus particulièrement, celui de la fabrication de la quincaillerie destinée à équiper un dispositif de fermeture d'une ouverture d'une construction comme une porte, une fenêtre, une porte-fenêtre ou analogue.

L'invention concerne, alors, plus particulièrement, une crémone 1 pour un système de verrouillage 2 d'un tel dispositif de fermeture d'une ouverture d'une construction.

Une telle crémone 1 comporte un boîtier 3 destiné à être positionné à l'intérieur d'un logement que comporte ledit dispositif de fermeture, plus particulièrement l'ouvrant d'un tel dispositif de fermeture.

Cette crémone 1 comporte, également, un fouillot 4, monté au moins en rotation à l'intérieur du boîtier 3, ceci selon un axe de rotation ainsi qu'entre une position de déverrouillage (figures 1 et 2) et une position de verrouillage (figures 3 à 6) .

Ce fouillot 4 comporte, d'une part, une denture 40, qui comporte au moins une dent (voire une pluralité de dents tel que visible sur les figures en annexe), et qui équipe la périphérie de ce fouillot 4 et, d'autre part, une ouverture 41, notamment traversante, configurée pour recevoir un carré de transmission 5 que comporte le système de verrouillage 2.

La crémone 1 comporte, également, une tringle 6 qui peut être constituée par une tringle de manœuvre comportant au moins un organe de verrouillage (non représenté) conçu pour coopérer avec au moins une gâche (non représentée), que comporte le système de verrouillage 2, et qui équipe, plus particulièrement, le dormant du dispositif de fermeture. De manière alternative, cette tringle 6 peut encore être constituée par une tringle de transmission en prise avec une telle tringle de manœuvre.

Quoi qu'il en soit, cette tringle 6 s'étend au moins en partie à l'intérieur du boîtier 3, plus particulièrement à l'arrière d'une têtière 30 qui referme un tel boîtier 3. Cette tringle 6 est mobile en translation par rapport à ce boîtier 3, ceci selon une direction de translation T ainsi qu'entre une position de déverrouillage (figures 1 et 2) et une position de verrouillage (figures 3 à 6).

Cette tringle 6 comporte une crémaillère 60 en prise avec la denture 40 du fouillot 4. En fait, cette crémaillère 60 comporte au moins un creux (voire une pluralité de creux) ou (et de préférence) au moins une ouverture 61 (voire une pluralité d'ouvertures comme visible sur les figures en annexe) qui coopèrent avec la ou les dents de la denture 40 du fouillot 4 ceci pour, sous l'impulsion d'une rotation de ce fouillot 4, entraîner la tringle 6 en translation selon la direction de translation T, entre la position de déverrouillage et la position de verrouillage.

Selon l'invention, la crémone 1 comporte des moyens de logement 7 pour loger le carré de transmission 5 à l'intérieur de l'ouverture 41 du fouillot 4, ceci avec un jeu transversal 8 selon une direction transversale par rapport à l'axe de rotation du fouillot 4.

De plus, cette crémone 1 comporte des moyens de montage 9 pour monter le fouillot 4 à l'intérieur du boîtier 3, ceci avec un jeu longitudinal 10 selon une direction parallèle à la direction de translation T de la tringle 6.

Cette crémone 1 est, alors, configurée en sorte que, lorsque le fouillot 4 est en position de verrouillage (figures 3 à 6), le jeu transversal 8 et le jeu longitudinal 10 s'étendent selon une même direction (à savoir une direction parallèle à la direction de translation T de la tringle 6), ceci pour autoriser un déplacement en translation du fouillot 4 par rapport au boîtier 3, entre une position de déblocage en rotation (figures 3 et 4) et une position de blocage en rotation (figures 5 et 6) de ce fouillot 4.

A ce propos, on observera que, lorsque le fouillot 4 et la tringle 6 sont dans la position de verrouillage, une contrainte C (notamment d'effraction) exercée sur la tringle 6 et/ou sur un organe de verrouillage provoque le déplacement en translation de cette tringle 6 (figure 5), ceci selon la direction de translation T, à partir de la position de verrouillage et en direction d'une position de déverrouillage de la tringle 6. Sous l'effet de la coopération entre la crémaillère 60 de la tringle 6 et la denture 40 du fouillot 4, ce déplacement en translation de la tringle 6 provoque le déplacement en translation du fouillot 4 (adoptant une position de verrouillage) par rapport au boîtier 3, ceci à partir d'une position de déblocage en rotation de ce fouillot 4 (figures 3 et 4) et pour un positionnement de ce fouillot 4 dans une position de blocage en rotation de ce fouillot 4 par rapport au boîtier 3 (figures 5 et 6). Dans cette position de blocage en rotation du fouillot 4, le blocage en rotation de ce fouillot 4 empêche la tringle 6 d'entraîner ce fouillot 4 en rotation ce qui empêche le déplacement de cette tringle 6 en translation et, par conséquent, le déplacement de l'organe de verrouillage hors de sa position de verrouillage. Il en découle que l'organe de verrouillage est maintenu dans sa position de verrouillage ce qui permet de garantir le verrouillage du système de verrouillage 2 et, par conséquent, le verrouillage du dispositif de fermeture.

Tel que mentionné ci-dessus, la crémone 1 comporte des moyens de logement 7 pour loger le carré de transmission 5 à l'intérieur de l'ouverture 41 du fouillot 4, ceci avec un jeu transversal 8 selon une direction transversale par rapport à l'axe de rotation du fouillot 4.

Selon un mode préféré de réalisation, ces moyens de logement 7 sont constitués par l'ouverture 41, que comporte le fouillot 4, et qui présente une forme rectangulaire. En fait, on observera que cette ouverture 41 comporte, alors, d'une part, des petits côtés 410 qui présentent une longueur sensiblement égale à celle des côtés 50 du carré de transmission 5 mais configurée pour autoriser un déplacement de ce carré de manœuvre 5 à l'intérieur de cette ouverture 41. D'autre part, cette ouverture 41 comporte des grands côtés 411 qui présentent une longueur supérieure à celle des petits côtés 410 de l'ouverture 41.

A ce propos, on observera que la différence de longueur entre les grands côtés 411 et les petits côtés 410 de l'ouverture 41 du fouillot 4 correspond, en fait, au jeu transversal 8.

Tel que mentionné ci-dessus, la crémone 1 comporte des moyens de montage 9 pour monter le fouillot 4 à l'intérieur du boîtier 3, ceci avec un jeu longitudinal 10 selon une direction parallèle à la direction de translation T de la tringle 6.

Ces moyens de montage 9 comportent, en fait, d'une part, deux moyeux 42, que comporte le fouillot 4 latéralement et de part et d'autre, et qui adoptent chacun une forme circulaire et, d'autre part, deux logements 31, que comporte de part et d'autre le boîtier 3, qui adoptent chacun une forme oblongue, qui s'étendent chacun selon un axe parallèle à la direction de translation T de la tringle 6, et à l'intérieur desquels s'étendent lesdits moyeux 42.

Il convient d'observer que ces moyeux 42 présentent, chacun, un centre traversé par l'axe de rotation du fouillot 4. De plus, un tel moyeu 42 présente un rayon déterminé.

Une autre caractéristique consiste en ce que ces moyeux 42 sont symétriques par rapport à un plan médian selon lequel s'étend le fouillot 4.

Il convient d'observer que ces logements 31 sont délimités, chacun, d'une part, par deux côtés longitudinaux 310 parallèles et espacés d'une distance correspondant sensiblement au double du rayon des moyeux 42 mais configurés pour autoriser un déplacement de ces moyeux 42 à l'intérieur de ces logements 31. D'autre part, ces logements 31 sont délimités, chacun, par deux portées hémisphériques (311 ; 311') dont le rayon est sensiblement égal au rayon du ou des moyeux 42.

En fait, ces deux portées hémisphériques (311 ; 311') présentent, chacune, un centre (312 ; 312') alors que les centres (312 ; 312') de ces deux portées hémisphériques (311 ; 311') sont distants d'un entraxe E correspondant au jeu longitudinal 10.

Les moyens de montage 9 permettent, en fait, un montage du fouillot 4 par rapport au boîtier 3 en sorte que ce fouillot 4 puisse adopter, d'une part, la position de déblocage en rotation illustrée figures 3 et 4 et, d'autre part, la positon de blocage en rotation illustrée figures 5 et 6. A ce propos, on observera que, dans la position de déblocage en rotation du fouillot 4, l'axe de rotation de ce fouillot 4 et/ou le centre des moyeux 42 de ce fouillot 4 sont confondus avec le centre 312 de l'une 311 des deux portées hémisphériques (311 ; 311') des logements 31 du boîtier 3. Dans la position de blocage en rotation du fouillot 4, l'axe de rotation de ce fouillot 4 et/ou le centre des moyeux 42 de ce fouillot 4 sont confondus avec le centre 312' de l'autre 311' des deux portées hémisphériques (311 ; 311') des logements 31 du boîtier 3.

Tel que mentionné ci-dessus, la crémone 1 comporte des moyens de logement 7 pour loger le carré de transmission 5 à l'intérieur de l'ouverture 41 du fouillot 4, ceci avec un jeu transversal 8.

A ce propos, on observera que, selon une autre caractéristique de l'invention, ce jeu transversal 8 est, alors, au moins égal au jeu longitudinal 10. Cette caractéristique permet, avantageusement, au fouillot 4 d'avoir un débattement, par rapport au carré de transmission 5, au moins un égal (voire supérieur) au débattement par rapport au boîtier 3. Ceci permet, alors, en position de verrouillage du fouillot 4, et en cas d'une contrainte C exercée sur la tringle 6 ou sur un organe de verrouillage (figures 5 et 6), aux moyeux 42 de ce fouillot 4 de coopérer avec la portée hémisphérique 311' des logements 31 du boîtier 3, ceci en sorte que ce fouillot 4 adopte une position de blocage en rotation.

Une autre caractéristique de l'invention consiste en ce que la crémone 1 comporte des moyens de positionnement (non représentés) pour au moins positionner le fouillot 4 par rapport au boîtier 3, ceci dans une position de déblocage du fouillot 4 autorisant la rotation de ce fouillot 4 par rapport au boîtier 3.

De tels moyens de positionnement peuvent, en fait, constituer des moyens de pré-positionnement pour positionner, lors de la fabrication de la crémone 1 et/ou préalablement à sa mise en place au sein du dispositif de fermeture, ledit fouillot 4 dans une position de déblocage dans laquelle ce fouillot 4 est susceptible de coopérer avec un carré de transmission 5 et/ou d'être actionné en rotation par un tel carré de transmission 5, ceci pour une commande en translation de la tringle 6.

De tels moyens de positionnement peuvent, également, constituer des moyens de repositionnement pour repositionner le fouillot 4 dans une telle position de déblocage, ceci après que ce fouillot 4 ait été déplacé en translation et/ou positionné par rapport au boîtier 3, ceci dans une position de blocage en rotation de ce fouillot 4 par rapport au boîtier 3, plus particulièrement sous l'effet d'une contrainte C (notamment d'effraction).

En fait, de tels moyens de positionnement peuvent être constitués par des moyens de rappel élastique du fouillot 4 dans une telle position de déblocage.

De tels moyens de rappel élastique peuvent adopter la forme d'au moins un ressort de rappel du fouillot 4 en position de déblocage.

Tel que mentionné ci-dessus, la tringle 6 est mobile en translation par rapport à ce boîtier 3, ceci entre une position de déverrouillage et une position de verrouillage. A ce propos, on observera que cette tringle 6 est, en fait, mobile selon une course déterminée et que, selon une autre caractéristique de l'invention, la longueur de cette course est supérieure au jeu transversal 8 et/ou au jeu longitudinal 10.

L'invention concerne, également, un système de verrouillage 2 pour un dispositif de fermeture d'une ouverture d'une construction. Tel que mentionné ci-dessus, ce système de verrouillage 2 comporte une crémone 1 et un carré de transmission 5.

En fait, dans ce système de verrouillage 2, la crémone 1 présente les caractéristiques mentionnées ci-dessus.

Quant au carré de transmission 5, celui-ci s'étend selon un axe (notamment un axe de rotation) et présente des côtés 50 présentant une longueur déterminée.

Tel que mentionné ci-dessus, la crémone 1 comporte des moyens de logement 7 pour loger le carré de transmission 5 à l'intérieur de l'ouverture 41 du fouillot 4, ceci avec un jeu transversal 8 selon une direction transversale par rapport à l'axe de rotation du fouillot 4.

A ce propos on observera que, selon une autre caractéristique de l'invention, les moyens de logement 7 sont, également, configurés pour loger ledit carré de transmission 5 à l'intérieur de l'ouverture 41 du fouillot 4, ceci avec le jeu transversal 8 selon une direction transversale par rapport à l'axe (notamment de rotation) de ce carré de transmission 5.

Tel que mentionné ci-dessus, l'ouverture 41 du fouillot 4 présente une forme rectangulaire et comporte des petits côtés 410 ainsi que des grands côtés 411.

En fait, une autre caractéristique du système de verrouillage 2 consiste en ce que, d'une part, les petits côtés 410 de l'ouverture 41 du fouillot 4 présentent une longueur sensiblement égale à celle des côtés 50 du carré de transmission 5 et, d'autre part, les grands côtés 411 de cette ouverture 41 du fouillot 4 présentent une longueur supérieure à celle de ces côtés 50 du carré de transmission 5. De plus, la différence de longueur entre les grands côtés 411 de l'ouverture 41 du fouillot 4 et les côtés 50 du carré de transmission 5 correspond au jeu transversal 8.

Dans la suite de la description il sera décrit le fonctionnement de la crémone 1 et du système de verrouillage 2 conformes à l'invention.

Lorsque le fouillot 4 et la tringle 6 sont dans la position de verrouillage (figures 3 et 4), une contrainte C (notamment d'effraction) exercée sur la tringle 6 et/ou sur un organe de verrouillage provoque le déplacement en translation de cette tringle 6 (figure 5), ceci selon la direction de translation T, d'une part, à partir de la position de verrouillage de cette tringle 6 et dudit organe de verrouillage (figures 3 et 4) et, d'autre part, en direction d'une position de déverrouillage de cette tringle 6 et dudit organe de verrouillage (figures 1 et 2) .

Sous l'effet du déplacement en translation de cette tringle 6, la crémaillère 60 de cette tringle 6 exerce, sur une dent de la denture 40 du fouillot 4, un effort correspondant à l'effort d'effraction exercé par la contrainte C sur la tringle 6 et/ou sur l'organe de verrouillage.

Cet effort est décentré par rapport à l'axe de rotation du fouillot 4 et génère, donc, automatiquement, sur ce fouillot 4, un moment correspondant au produit de l'effort et du bras de levier entre le point d'application de cet effort sur la dent de la denture 40 du fouillot 4 et l'axe de rotation de ce fouillot 4. Ce moment a tendance à faire tourner le fouillot 4 autour de son axe de rotation.

A ce propos, on observera que ce fouillot 4 est freiné en rotation par le carré de transmission 5, au travers de l'ouverture 41 qu'il comporte, ainsi que par des moyens annexes de commande associés à ce carré de transmission 5 (tels qu'une poignée de manœuvre). Par ailleurs, ce carré de transmission 5 forme, avec les grands côtés 411 de l'ouverture 41 du fouillot 4, une liaison glissière conçue de manière à n'opposer qu'un frottement faible au mouvement de translation. On observera que ce faible frottement est obtenu par un choix de matériaux (notamment métalliques) présentant un faible coefficient de frottement, de faibles rugosités des états de surface et/ou d'un jeu transversal 8 faible.

Etant donné que, en position de verrouillage du fouillot 4, le jeu transversal 8 et le jeu longitudinal 10 s'étendent selon une même direction, un déplacement en translation de ce fouillot 4 par rapport au boîtier 3 est autorisé de sorte que, sous l'effet de la coopération entre la crémaillère 60 de la tringle 6 et la denture 40 du fouillot 4, le déplacement en translation de la tringle 6 (lorsque la contrainte C est exercée sur cette tringle 6 et/ou sur l'organe de verrouillage) provoque le déplacement en translation du fouillot 4 par rapport au boîtier 3 ainsi que par rapport au carré de transmission 5. Ce déplacement en translation du fouillot 4 s'opère à partir de la position de déblocage en rotation de ce fouillot 4 (figures 3 et 4) sur une distance correspondant au moins au jeu longitudinal 10, voire au jeu transversal 8. Ce déplacement en translation s'opère, également, en direction de la position de blocage en rotation correspondant à une position de coopération dans laquelle au moins un des moyeux 42 du fouillot 4 coopère avec une des portées hémisphériques 311' d'au moins un des logements 31 du boîtier 3, ceci en un point de contact P (figures 5 et 6).

Dans cette position de coopération, le contact créé entre au moins un moyeu 42 du fouillot 4 et au moins une portée hémisphérique 311' du boîtier 3 génère, toujours sous l'action dudit effort susmentionné, un nouveau moment dont l'axe de rotation correspond sensiblement au point de contact P entre le moyeu 42 et la portée hémisphérique 311'. Ce moment a tendance à faire tourner le fouillot 4 autour de ce point de contact P de sorte que l'un des grands côtés 411 de l'ouverture du fouillot 41 est plaqué contre l'un des côtés 50 du carré de transmission 5. Etant donné que ce carré de transmission 5 est guidé en rotation par les moyens annexes de commande et/ou par des moyens associés au boîtier 3, ce carré de transmission 5 ne dispose que d'un unique degré de liberté, à savoir son propre axe de rotation. Il en découle que, dans ladite position de coopération, le nouveau moment engendre un état de blocage du fouillot 4 ainsi que de l'ensemble du mécanisme, ceci aussi longtemps que la contrainte C (notamment d'effraction) est maintenue.

Ceci empêche, alors, la tringle 6 d'entraîner ce fouillot 4 en rotation, lorsque la contrainte C est exercée sur cette tringle 6 et/ou sur l'organe de verrouillage. Il en découle que le déplacement de cette tringle 6 en translation est empêché ce qui a pour effet d'empêcher, également, le déplacement de l'organe de verrouillage hors de sa position de verrouillage malgré l'application de la contrainte C. Il en découle que cet organe de verrouillage est maintenu dans sa position de verrouillage ce qui permet de garantir le verrouillage du système de verrouillage 2 et, par conséquent, le verrouillage du dispositif de fermeture.

Après que la contrainte C ait cessé d'être exercée et à partir de la position de coopération (ou de la position de blocage en rotation du fouillot 4, figures 5 et 6), une action de commande de déverrouillage exercée par un utilisateur sur le carré de transmission 5 par l'intermédiaire d'un moyen de commande (tel qu'une poignée de manœuvre) se traduit par l'application d'un moment centré sur l'axe de rotation du fouillot 4. Etant donné que les moyeux 42 de ce fouillot 4 coopèrent avec la portée hémisphérique 311' des logements 31 du boîtier 3, le fouillot 4 est autorisé à tourner librement. Il en découle que l'application dudit moment provoque la rotation de ce fouillot 4 et, ainsi, un contact entre au moins une dent de la denture 40 du fouillot 4 et le bord d'une ouverture 61 de la crémaillère 60 de la tringle 6, ceci en un point P'. Ainsi mis en contact de la tringle 6, le fouillot 4 prend appui sur la crémaillère 60 de cette tringle 6 pour, en poursuivant l'application du moment, provoquer la translation de ce fouillot 4 selon une direction parallèle à la direction de translation T de la tringle 6, ceci en sorte de permettre au fouillot 4 de quitter la position de blocage (figures 5 et 6) jusqu'à atteindre la position de déblocage (figures 3 et 4).

Dans cette position de déblocage du fouillot 4, l'axe (notamment de rotation) du carré de transmission 5 et l'axe (notamment de rotation) du fouillot 4 sont confondus, ce qui autorise une commande en rotation de ce fouillot 4 par le carré de transmission 5, ceci en vue d'un entraînement libre de la tringle 6. Aussi, dans la position de déblocage du fouillot 4, une action de commande de déverrouillage exercée sur le carré de transmission 5 provoque un passage du fouillot 4 de sa position de verrouillage (figures 3 et 4) vers sa position de déverrouillage (figures 1 et 2).

## Revendications

1. Crémone (1) pour un système de verrouillage (2) d'un dispositif de fermeture d'une ouverture d'une construction, cette crémone (1) :
- comportant :
- un boîtier (3) ;
- un fouillot (4), monté au moins en rotation à l'intérieur du boîtier (3) selon un axe de rotation ainsi qu'entre une position de déverrouillage et une position de verrouillage, et comportant une denture (40) ainsi qu'une ouverture (41) pour recevoir un carré de transmission (5) ;
- une tringle (6), mobile en translation par rapport au boîtier (3) selon une direction de translation, et comportant une crémaillère (60) en prise avec la denture (40) du fouillot (4);
- des moyens de logement (7) pour loger le carré de transmission (5) à l'intérieur de l'ouverture (41) du fouillot (4), ceci avec un jeu transversal (8) selon une direction transversale par rapport à l'axe de rotation du fouillot (4) ;
- des moyens de montage (9) pour monter le fouillot (4) à l'intérieur du boîtier (3), ceci avec un jeu longitudinal (10) selon une direction parallèle à la direction de translation de la tringle (6), ces moyens de montage (9) comportant, d'une part, deux moyeux (42) que comporte le fouillot (4) latéralement et de part et d'autre et, d'autre part, deux logements (31), que comporte de part et d'autre le boîtier (3), qui s'étendent chacun selon un axe parallèle à la direction de translation de la tringle (6), et à l'intérieur desquels s'étendent lesdits moyeux (42) ;
- étant configurée en sorte que, lorsque le fouillot (4) est en position de verrouillage, le jeu transversal (8) et le jeu longitudinal (10) s'étendent selon une même direction, ceci pour autoriser un déplacement en translation du fouillot (4) par rapport au boîtier (3) ;
- étant **caractérisée par le fait que**, d'une part, les deux moyeux (42) adoptent chacun une forme circulaire et, d'autre part, les deux logements (31) adoptent chacun une forme oblongue.

2. Crémone (1) selon la revendication 1, **caractérisée par le fait que** les moyens de logement (7) sont constitués par l'ouverture (41), que comporte le fouillot (4), qui présente une forme rectangulaire, et qui comporte, d'une part, des petits côtés (410) qui présentent une longueur sensiblement égale à celle des côtés (50) du carré de transmission (5) et, d'autre part, des grands côtés (411) qui présentent une longueur supérieure à celle des petits côtés (410) de l'ouverture (41).

3. Crémone (1) selon la revendication 2, **caractérisée par le fait que** la différence de longueur entre les grands côtés (411) et les petits côtés (410) de l'ouverture (41) du fouillot (4) correspond au jeu transversal (8).

4. Crémone (1) selon l'une quelconque des revendications précédentes, **caractérisée par le fait que**, d'une part, les moyeux (42) présentent un rayon déterminé et, d'autre part, les logements (31) de forme oblongue sont délimités par deux côtés longitudinaux (310) parallèles et espacés d'une distance correspondant sensiblement au double du rayon des moyeux (42) ainsi que par deux portées hémisphériques (311 ; 311') dont le rayon est sensiblement égal au rayon des moyeux (42).

5. Crémone (1) selon la revendication 4, **caractérisée par le fait que** les deux portées hémisphériques (311 ; 311') présentent, chacune, un centre (312 ; 312') et que ces centres (312 ; 312') sont distants d'un entraxe (E) correspondant au jeu longitudinal (10).

6. Crémone (1) selon l'une quelconque des revendications précédentes, **caractérisée par le fait que** les moyeux (42) du fouillot (4) présentent un centre traversé par l'axe de rotation de ce fouillot (4).

7. Crémone (1) selon l'une quelconque des revendications précédentes, **caractérisée par le fait que** le jeu transversal (8) est au moins égal au jeu longitudinal (10).

8. Crémone (1) selon l'une quelconque des revendications précédentes, **caractérisée par le fait que** la crémone (1) comporte des moyens de positionnement pour au moins positionner le fouillot (4) par rapport au boîtier (3), ceci dans une position de déblocage du fouillot (4) autorisant la rotation de ce fouillot (4) par rapport au boîtier (3).

9. Crémone (1) selon la revendication 8, **caractérisée par le fait que** les moyens de positionnement sont constitués par des moyens de rappel élastique du fouillot (4) en position de déblocage.

10. Crémone (1) selon l'une quelconque des revendications précédentes, **caractérisée par le fait que** la tringle (6) est mobile en translation entre une position de déverrouillage et une position de verrouillage, ceci selon une course déterminée et que la longueur de cette course est supérieure au jeu transversal (8) et/ou au jeu longitudinal (10).

11. Système de verrouillage (2) pour un dispositif de fermeture d'une ouverture d'une construction, ce système de verrouillage (2) comportant une crémone (1) et un carré de transmission (5), **caractérisé par le fait que** la crémone (1) est conforme à l'une quelconque des revendications précédentes.

12. Système de verrouillage (2) selon la revendication 11, **caractérisé par le fait que** le carré de transmission (5) s'étend selon un axe et que les moyens de logement (7) sont configurés pour loger ce carré de transmission (5) à l'intérieur de l'ouverture (41) du fouillot (4), ceci avec le jeu transversal (8) selon une direction transversale par rapport à l'axe de ce carré de transmission (5).

13. Système de verrouillage (2) selon la revendication 11, **caractérisé par le fait que** l'ouverture (41) du fouillot (4) présente une forme rectangulaire et comporte, d'une part, des petits côtés (410) qui présentent une longueur sensiblement égale à celle des côtés (50) du carré de transmission (5) et, d'autre part, des grands côtés (411) qui présentent une longueur supérieure à celle de ces côtés (50) du carré de transmission (5), et que la différence de longueur entre les grands côtés (411) de l'ouverture (41) du fouillot (4) et les côtés (50) du carré de transmission (5) correspond au jeu transversal (8).

## Patentansprüche

1. Treibstange (1) für ein Verriegelungssystem (2) einer Vorrichtung zum Verschließen einer Öffnung eines Bauwerks, wobei diese Treibstange (1):
- Folgendes umfasst:
- ein Gehäuse (3);
- eine Drückernuss (4), die mindestens drehbar innerhalb des Gehäuses (3) entlang einer Drehachse sowie zwischen einer Entriegelungsposition und einer Verriegelungsposition montiert ist und eine Verzahnung (40) sowie eine Öffnung (41) zum Aufnehmen einer Übertragungs-Vierkantstange (5) umfasst;
- eine Stange (6), die relativ zum Gehäuse (3) in einer Translationsrichtung translationsbeweglich ist und eine Zahnstange (60) umfasst, die mit der Verzahnung (40) der Drückernuss (4) in Eingriff steht;
- Aufnahmemittel (7) zum Montieren der Übertragungs-Vierkantstange (5) innerhalb der Öffnung (41) der Drückernuss (4), und zwar mit einem Querspiel (8) in Querrichtung relativ zur Drehachse der Drückernuss (4);
- Montagemittel (9) zum Montieren der Drückernuss (4) innerhalb des Gehäuses (3), und zwar mit einem Längsspiel (10) in einer Richtung parallel zur Translationsrichtung der Stange (6), wobei diese Montagemittel (9) einerseits zwei Naben (42), welche die Drückernuss (4) seitlich und beidseitig umfasst, und andererseits zwei Aufnahmen (31), welche das Gehäuse (3) beidseitig umfasst, die sich jeweils entlang einer Achse parallel zur Translationsrichtung der Stange (6) erstreckt und in denen sich die Naben (42) erstrecken, umfassen;
- die so konfiguriert ist, dass, wenn sich die Drückernuss (4) in der verriegelten Position befindet, das Querspiel (8) und das Längsspiel (10) sich in derselben Richtung erstrecken, und zwar um eine Translationsbewegung der Drückernuss (4) relativ zum Gehäuse (3) zu erlauben;
- **dadurch gekennzeichnet, dass** einerseits die beiden Naben (42) jeweils eine Kreisform annehmen und andererseits die beiden Aufnahmen (31) jeweils eine längliche Form annehmen.

2. Treibstange (1) nach Anspruch 1, **dadurch gekennzeichnet, dass** die Aufnahmemittel (7) aus der Öffnung (41) bestehen, welche die Drückernuss (4) umfasst, die eine rechteckige Form aufweisen und die einerseits kurze Seiten (410), die eine Länge aufweisen, die im wesentlichen gleich derjenigen der Seiten (50) der Übertragungs-Vierkantstange (5) ist, und andererseits lange Seiten (411), die eine Länge aufweisen, die länger als diejenige der kurzen Seiten (410) der Öffnung (41) ist, umfassen.

3. Treibstange (1) nach Anspruch 2, **dadurch gekennzeichnet, dass** die Längendifferenz zwischen den langen Seiten (411) und den kurzen Seiten (410) der Öffnung (41) der Drückernuss (4) dem Querspiel entspricht (8).

4. Treibstange (1) nach irgendeinem der vorhergehenden Ansprüche, **dadurch gekennzeichnet, dass** einerseits die Naben (42) einen bestimmten Radius aufweisen und andererseits die Aufnahmen (31), die eine längliche Form haben, durch zwei parallele Längsseiten (310), die durch einen Abstand, der im wesentlichen dem doppelten Radius der Naben (42) entspricht, von einander beabstandet sind, sowie durch zwei halbkugelförmige Lager (311; 311'), deren Radius im wesentlichen dem Radius der Naben (42) entspricht, begrenzt sind.

5. Treibstange (1) nach Anspruch 4, **dadurch gekennzeichnet, dass** die zwei halbkugelförmigen Lager (311; 311') jeweils einen Mittelpunkt (312; 312') aufweisen und dass diese Mittelpunkte (312; 312') durch einen dem Längsspiel (10) entsprechenden Achsabstand (E) von einander beabstandet sind.

6. Treibstange (1) nach irgendeinem der vorhergehenden Ansprüche, **dadurch gekennzeichnet, dass** die Naben (42) der Drückernuss (4) einen Mittelpunkt aufweisen, der von der Drehachse dieser Drückernuss (4) durchsetzt ist.

7. Treibstange (1) nach irgendeinem der vorhergehenden Ansprüche, **dadurch gekennzeichnet, dass** das Querspiel (8) mindestens gleich dem Längsspiel (10) ist.

8. Treibstange (1) nach irgendeinem der vorhergehenden Ansprüche, **dadurch gekennzeichnet, dass** die Treibstange (1) Positionierungsmittel zum mindestens Positionieren der Drückernuss (4) relativ zum Gehäuse (3) umfasst, und zwar in eine Position des Entriegelns der Drückernuss (4), die die Drehung dieser Drückernuss (4) relativ zum Gehäuse (3) erlaubt.

9. Treibstange (1) nach Anspruch 8, **dadurch gekennzeichnet, dass** die Positioniermittel aus elastischen Mitteln zum Rückstellen der Drückernuss (4) in die entriegelte Position bestehen.

10. Treibstange (1) nach irgendeinem der vorhergehenden Ansprüche, **dadurch gekennzeichnet, dass** die Stange (6) zwischen einer Entriegelungsposition und einer Verriegelungsposition translationsbeweglich ist, und zwar um einen bestimmten Hub, und dass die Länge dieses Hubes größer ist als das Querspiel (8) und/oder das Längsspiel (10).

11. Verriegelungssystem (2) für eine Vorrichtung zum Verschließen einer Öffnung eines Bauwerks, wobei dieses Verriegelungssystem (2) eine Treibstange (1) und eine Übertragungs-Vierkantstange (5) umfasst, **dadurch gekennzeichnet, dass** die Treibstange (1) nach irgendeinem der vorhergehenden Ansprüche ist.

12. Verriegelungssystem (2) nach Anspruch 11, **dadurch gekennzeichnet, dass** sich die Übertragungs-Vierkantstange (5) entlang einer Achse erstreckt und dass die Aufnahmemittel (7) konfiguriert sind, um diese Übertragungs-Vierkantstange (5) innerhalb der Öffnung (41) der Drückernuss (4) aufzunehmen, und zwar mit dem Querspiel (8) in einer Querrichtung relativ zur Achse dieser Übertragungs-Vierkantstange (5).

13. Verriegelungssystem (2) nach Anspruch 11, **dadurch gekennzeichnet, dass** die Öffnung (41) der Drückernuss (4) eine rechteckige Form aufweist und einerseits kurze Seiten (410), die eine Länge aufweisen, die im wesentlichen gleich derjenigen der Seiten (50) des Übertragungs-Vierkantstange (5) ist, und andererseits lange Seiten (411), die eine Länge aufweisen, die länger als diejenige dieser Seiten (50) der Übertragungs-Vierkantstange (5) ist, und dass die Längendifferenz zwischen den langen Seiten (411) und den kurzen Seiten (410) der Öffnung (41) der Drückernuss (4) dem Querspiel entspricht (8).

## Claims

1. Espagnolette (1) for a locking system (2) of a device for closing an opening of a construction, this espagnolette (1):
- including:
- a housing (3);
- a follower (4), at least rotatably mounted inside the housing (3) along an axis of rotation as well as between an unlocked position and a locked position, and comprising a toothing (40) as well as an opening (41) for receiving a transmission square rod (5);
- a rod (6), movable in translation relative to the housing (3) in a direction of translation, and including a rack (60) engaged with the toothing (40) of the follower (4);
- accommodation means (7) for accommodating the transmission square rod (5) inside the opening (41) of the follower (4), with a transverse clearance (8) in a transverse direction relative to the axis of rotation of the follower (4);
- mounting means (9) for mounting the follower (4) inside the housing (3), with a longitudinal clearance (10) in a direction parallel to the direction of translation of the rod (6), these mounting means (9) including, on the one hand, two hubs (42), which the follower (4) includes laterally and on both sides and, on the other hand, two accommodations (31), which the housing (3) includes on both sides, which each extend along an axis parallel to the direction of translation of the rod (6), and inside which said hubs (42) extend;
- being configured so that, when the follower (4) is in the locked position, the transverse clearance (8) and the longitudinal clearance (10) extend in the same direction, so to permit a displacement in translation of the follower (4) relative to the housing (3);
- wherein, on the one hand, the two hubs (42) each adopt a circular shape and, on the other hand, the two accommodations (31) each adopt an oblong shape.

2. Espagnolette (1) according to claim 1, wherein the accommodation means (7) consist of the opening (41), which the follower (4) includes, which has a rectangular shape, and which includes, on the one hand, short sides (410), which have a length substantially equal to that of the sides (50) of the transmission square rod (5) and, on the other hand, long sides (411), which have a length longer than that of the short sides (410) of the opening (41).

3. Espagnolette (1) according to claim 2, wherein the difference in length between the long sides (411) and the short sides (410) of the opening (41) of the follower (4) corresponds to the transverse clearance (8).

4. Espagnolette (1) according to any one of the preceding claims, wherein, on the one hand, the hubs (42) have a determined radius and, on the other hand, the accommodations (31) having an oblong shape are delimited by two parallel longitudinal sides (310) spaced apart by a distance corresponding to substantially twice the radius of the hubs (42) as well as by two hemispherical bearings (311; 311') the radius of which is substantially equal to the radius of the hubs (42).

5. Espagnolette (1) according to claim 4, wherein the two hemispherical bearings (311; 311') each have a center (312; 312') and these centers (312; 312') are spaced apart by a center distance (E) corresponding to the longitudinal clearance (10).

6. Espagnolette (1) according to any one of the preceding claims, wherein the hubs (42) of the follower (4) have a center through which passes the axis of rotation of this follower (4).

7. Espagnolette (1) according to any one of the preceding claims, wherein the transverse clearance (8) is at least equal to the longitudinal clearance (10).

8. Espagnolette (1) according to any one of the preceding claims, wherein the espagnolette (1) includes positioning means for at least positioning the follower (4) relative to the housing (3), in a position for unlocking the follower (4) permitting the rotation of this follower (4) relative to the housing (3).

9. Espagnolette (1) according to claim 8, wherein the positioning means consist of elastic means for restoring the follower (4) into the unlocked position.

10. Espagnolette (1) according to any one of the preceding claims, wherein the rod (6) is movable in translation between an unlocked position and a locked position, according to a determined stroke, and the length of this stroke is larger than the transverse clearance (8) and/or the longitudinal clearance (10).

11. Locking system (2) for a device for closing an opening of a construction, this locking system (2) including an espagnolette (1) and a transmission square rod (5), wherein the espagnolette (1) is according to any one of the preceding claims.

12. Locking system (2) according to claim 11, wherein the transmission square rod (5) extends along an axis and the accommodation means (7) are configured to accommodate this transmission square rod (5) inside the opening (41) of the follower (4), with the transverse clearance (8) in a transverse direction relative to the axis of this transmission square rod (5).

13. Locking system (2) according to claim 11, wherein the opening (41) of the follower (4) has a rectangular shape and includes, on the one hand, short sides (410), which have a length substantially equal to that of the sides (50) of the transmission square rod (5) and, on the other hand, long sides (411), which have a length longer than that of these sides (50) of the transmission square rod (5), and the difference in length between the long sides (411) of the opening (41) of the follower (4) and the sides (50) of the transmission square rod (5) corresponds to the transverse clearance (8).
